# FASCICULE DE BREVET EUROPEEN

(11) **EP 4 078 568 B1**
(45) Date de publication et mention de la délivrance du brevet: **10.06.2026**
(21) Numéro de dépôt: 20833743.6
(22) Date de dépôt: 11.12.2020
(51) Int. Cl.: G10K 11/02, G10K 11/175, H04R 3/00

(54) **PROCEDE ET DISPOSITIF DE CONTROLE DE LA PROPAGATION DES ONDES ACOUSTIQUES SUR UNE PAROI**
VERFAHREN UND VORRICHTUNG ZUR STEUERUNG DER AUSBREITUNG AKUSTISCHER WELLEN AUF EINER WAND
METHOD AND DEVICE FOR CONTROLLING THE PROPAGATION OF ACOUSTIC WAVES ON A WALL

(30) Priorité: 16.12.2019 FR 1914484
(43) Date de publication de la demande: 26.10.2022
(73) Titulaire: Centre national de la recherche scientifique, 75016 Paris (FR); Ecole Nationale Superieure de Mecanique et des Microtechniques - ENSMM, 25000 Besancon (FR); Université Marie et Louis Pasteur, 25000 Besançon (FR)
(72) Inventeur: OUISSE, Morvan, 25000 Besançon (FR); COLLET, Manuel, 69160 Tassin (FR); MATTEN, Gaël, 25000 Besançon (FR)
(74) Mandataire: IPAZ
(86) Numéro de dépôt international: PCT/EP2020/085832
(87) Numéro de publication internationale: WO 2021/122394

(56) Documents cités:
- EP-A1- 1 211 668
- EP-A1- 3 225 038
- EP-B1- 3 225 038
- WO-A1-2016/083970
- WO-A1-2019/182244
- WO-A1-97/03536
- WO-A2-95/19075
- FR-A1- 2 778 741
- US-A- 5 702 230
- BOULANDET R ET AL: "Optimization of electroacoustic absorbers by means of designed experiments", APPLIED ACOUSTICS, ELSEVIER PUBLISHING, GB, vol. 71, no. 9, 1 September 2010 (2010-09-01), pages 830 - 842, XP027114389, ISSN: 0003-682X, [retrieved on 20100630]
- WANG YUAN ET AL: "A renewable low-frequency acoustic energy harvesting noise barrier for high-speed railways using a Helmholtz resonator and a PVDF film", APPLIED ENERGY, ELSEVIER SCIENCE PUBLISHERS, GB, vol. 230, 23 August 2018 (2018-08-23), pages 52 - 61, XP085493741, ISSN: 0306-2619, DOI: 10.1016/J.APENERGY.2018.08.080
- ROMAIN BOULANDET: "Tunable Electroacoustic Resonators through Active Impedance Control of Loudspeakers", 25 May 2012 (2012-05-25), XP055099713, Retrieved from the Internet <URL:http://dx.doi.org/10.5075/epfl-thesis-5331> [retrieved on 20140131], DOI: 10.5075/epfl-thesis-5331
- DIETER GUICKING ET AL: "Coherent active methods for applications in room acoustics", THE JOURNAL OF THE ACOUSTICAL SOCIETY OF AMERICA, AMERICAN INSTITUTE OF PHYSICS, 2 HUNTINGTON QUADRANGLE, MELVILLE, NY 11747, vol. 78, no. 4, 1 October 1985 (1985-10-01), pages 1426 - 1434, XP001419301, ISSN: 0001-4966
- HARRY F OLSON ET AL: "Electronic Sound Absorber", THE JOURNAL OF THE ACOUSTICAL SOCIETY OF AMERICA,, vol. 25, no. 6, 1 November 1953 (1953-11-01), pages 1130 - 1136, XP001405441
- MEYNIAL X: "Active Materials for the Application in Room Acoustics", PROCEEDINGS OF THE INTERNATIONAL CONFERENCE ON INTELLIGENTMATERIALS, XX, XX, 3 June 1996 (1996-06-03), pages 968 - 973, XP002091223
- KHAN FARID ULLAH ET AL: "Contributed Review: Recent developments in acoustic energy harvesting for autonomous wireless sensor nodes applications", REVIEW OF SCIENTIFIC INSTRUMENTS, AMERICAN INSTITUTE OF PHYSICS, 2 HUNTINGTON QUADRANGLE, MELVILLE, NY 11747, vol. 87, no. 2, XP012211221, ISSN: 0034-6748, [retrieved on 19010101], DOI: 10.1063/1.4942102
- FEI LIU: "Acoustic energy harvesting using an electromechanical Helmholtz resonator", THE JOURNAL OF THE ACOUSTICAL SOCIETY OF AMERICA, AMERICAN INSTITUTE OF PHYSICS FOR THE ACOUSTICAL SOCIETY OF AMERICA, NEW YORK, NY, US, vol. 123, no. 4, 1 April 2008 (2008-04-01), pages 1983 - 1990, XP007906297, ISSN: 0001-4966, DOI: 10.1121/1.2839000

## Description

La présente invention concerne un procédé et un dispositif de contrôle de la propagation des ondes acoustiques au voisinage d'une paroi.

La réduction des nuisances sonores dues aux transports et à l'activité humaine est devenue un enjeu majeur. L'utilisation de revêtements passifs dans les bâtiments ou les véhicules a permis de limiter la signature acoustique des avions mais ne permet pas de s'adapter aux conditions de vol et ne présente pas d'efficacité importante en large bande fréquence.

Les techniques utilisées pour le traitement acoustique sont généralement basées sur l'utilisation de matériaux absorbants de type mousse ou matériaux alvéolaires architecturés.

Ainsi, pour certaines applications dans le bâtiment ou les transports, on utilise des liners acoustiques présentant une distribution de résonateurs de Helmholtz en basses fréquences et de la mousse en hautes fréquences.

La réduction obtenue reste inférieure à quelques décibels en basses fréquences.

L'efficacité des traitements absorbants classiques est liée à l'épaisseur de matériaux, donc contrainte par l'encombrement et l'ajout de masse, sans compter les problèmes d'absorption d'eau et de polluants dans ces matériaux poreux.

Toutes ces techniques sont passives et ne présentent pas de capacité d'adaptation ou de traitement sélectif des bruits.

Elles n'offrent pas non plus la capacité d'orienter les émissions.

Les techniques actives de contrôle de bruit ont été développées dès les années 1980 pour faire face à ces défis technologiques, et les applications touchent des domaines aussi variés que l'audio grand public ou les transports, mais en restant sur des stratégies non distribuées.

Les problèmes d'encombrement et d'efficacité en basses fréquences des systèmes de traitements acoustiques conduisent à limiter leur efficacité pour de nombreuses applications potentielles.

C'est pourquoi, il s'est avéré nécessaire de développer de nouvelles solutions permettant notamment de traiter la problématique des larges bandes de fréquences. Le document WO 2016/083970 A1 décrit une technique active pour le contrôle de la propagation des ondes acoustiques utilisant un arrangement de microphones, des unités de traitement et de contrôle ainsi qu'une ou deux cellules comprenant chacune un haut-parleur.

La technique déployée ici permet, dans une épaisseur réduite à quelques centimètres, de garantir une bonne efficacité d'absorption des nuisances acoustiques pour des ondes complexes (rasantes ou diffuses par exemple) et pour une large gamme de fréquences incluant les basses fréquences où les traitements passifs sont inopérants.

L'invention propose à cet effet de mettre en œuvre un procédé et un dispositif permettant de contrôler localement et non localement et de manière adaptative l'impédance acoustique généralisée d'une paroi.

Nous rappelons que l'impédance acoustique est une grandeur physique usuelle et connue qui correspond au rapport entre la pression acoustique et la vitesse acoustique.

Le dispositif est constitué d'une première strate de transducteurs acoustiques, constitués chacun de microphones et d'un haut-parleur. Une seconde strate est formée par la partie électronique de conditionnement des signaux et de commande/contrôle en temps réel.

Le dispositif est cellulaire, chaque cellule intégrant un haut-parleur, des microphones ainsi que l'électronique de calcul et de gestion des signaux. Concernant le procédé, chaque cellule est autonome et exécute une loi de commande dont les paramètres peuvent être déterminés et mis à jour par une interface intégrée. Elle permet de gérer le réseau de cellules et d'accéder aux entrées et sorties de l'ensemble du système.

De même l'alimentation du dispositif est nappée à travers tous les éléments. L'invention porte plus précisément sur le caractère distribué et modulable du système.

L'invention a en particulier pour objet un procédé de contrôle de la propagation des ondes acoustiques au voisinage d'une paroi selon la revendication 1, le procédé comprenant :
- une étape a) dans laquelle on appose sur la paroi un nombre Nc de cellules constituées principalement d'un haut-parleur relié à un ensemble de Nm microphones, lesdits microphones et haut-parleur étant prévus pour être pilotés par une unité de commande ,
- une étape b) dans laquelle chaque microphone de chaque cellule mesure la pression acoustique des ondes acoustiques, chaque mesure étant restituée à l'unité de commande la cellule ,
- une étape c) dans laquelle l'unité de commande estime la pression acoustique et/ou sa dérivée spatiale au niveau du haut-parleur, puis définit la loi de commande qui fixe l'intensité du courant électrique qui doit être envoyé au haut-parleur de manière à obtenir une impédance acoustique généralisée déterminée Z_{det} pour le haut-parleur,
- une étape d) dans laquelle l'unité de commande envoie le signal électrique au haut-parleur, de sorte qu'une fraction des ondes acoustiques est absorbée par la membrane du haut-parleur.

Selon l'invention, l'unité de commande, dans l'étape c) estime soit la pression acoustique au niveau du haut-parleur, soit sa dérivée spatiale, soit les deux.

Le fait d'utiliser les dérivées spatiales de la pression permet avantageusement de prendre en compte les taux de variations du champ de pression sur la paroi du traitement acoustique et de prendre en compte les vitesses effectives de la propagation pariétale du bruit.

Un dispositif maître pilote l'ensemble des unités de commande suivant une boucle d'apprentissage de manière à ajuster l'impédance acoustique généralisée déterminée Z_{det} pour chaque cellule.

Ainsi, selon un processus itératif et pour chaque cellule, on adapte les paramètres de la loi de commande tant que la valeur de la perte par insertion est inférieure à un seuil prédéterminé, puis quand le seuil est atteint, on procède à l'étape c) de la revendication 1, qui applique la loi de commande adéquate (définie par l'adaptation des paramètres) dans le but d'obtenir l'impédance acoustique généralisée déterminée (c'est à dire ciblée) Zdet pour le haut-parleur.

Bien entendu, selon un processus itératif et pour chaque cellule, on pourrait aussi adapter les paramètres de la loi de commande tant que la valeur d'une grandeur physique de référence, autre que la perte par insertion (par exemple la perte par transmission, un coefficient d'absorption ou une impédance cible), est suffisamment proche d'une valeur prédéterminée.

Des caractéristiques optionnelles de l'invention, complémentaires ou de substitution sont énoncées ci-après.

Selon certaines caractéristiques, la boucle comporte les étapes suivantes : BEGIN : début A1 : chargement d'un modèle acoustique générique A2 : attribution d'une loi de commande à au moins une des cellules A3: calcul des paramètres associés à la loi de commande A4 : application de la loi de commande à la cellule A5 : génération d'un signal calibré (bruit blanc ou sinus balayé par exemple) A6 : acquisition du signal par les microphones A7 : calcul de la perte par insertion (ou *IL* = *Insertion Loss*) A8 : comparaison de la perte par insertion (ou *IL = Insertion Loss)* avec une valeur de perte par insertion prédéterminée IL0 correspondant à l'obtention de l'impédance acoustique généralisée souhaitée Z_{det} A9 : retour en A3 pour adapter les paramètres de la loi de commande pour minimiser l'erreur sur l'impédance mesurée, dans le cas où IL < IL0.

Selon d'autres caractéristiques, chaque cellule comporte entre 3 et 5 microphones, préférentiellement 4.

Selon d'autres caractéristiques encore, la fraction des ondes acoustiques absorbée par la membrane du haut-parleur est convertie en énergie électrique pour alimenter l'ensemble des cellules.

Selon d'autres caractéristiques encore, l'impédance acoustique généralisée est modifiée au moyen de la loi de commande définie comme suit :

On exprime la dynamique souhaitée de l'intensité du courant (i) par rapport à la pression acoustique (p) et à son gradient (grad(p)), sous la forme d'une somme de filtres à réponse impulsionnelle infinie (IIR: *Infinite Impulse Response* en anglais) dont la dynamique est matérialisée par deux fonctions de transfert H_{loc} et H_{dis} :

Avec H_{loc} et H_{dis} qui s'écrivent en temps discret comme une fraction de polynômes en z : $H \left(z\right) = \frac{{a}_{0} + {a}_{1} {z}^{- 1} + … + {a}_{n} {z}^{- n}}{{b}_{0} + {b}_{1} {z}^{- 1} + … + {b}_{m} {z}^{- m}}$

Avec (aᵢ, bᵢ) les coefficients réels de l'équation et (m, n) des entiers correspondant à l'ordre du filtre.

Sachant que la propriété selon laquelle z⁻¹ est un retard pur d'une période d'échantillonnage donne l'équation récurrente de contrôle entre une sortie à l'instant k (yₖ) est une entrée à l'instant k (xₖ) : ${y}_{k} = \frac{1}{{a}_{0}} \left[{\sum }_{i = 1}^{m} {b}_{i} . {x}_{k - i}-{\sum }_{j = 1}^{n} {a}_{j} . {y}_{k - j}\right]$

Sachant que le signal de pilotage du courant dans la bobine du haut-parleur dépendant de la pression et de son gradient, l'équation de contrôle complète s'écrit comme la somme de deux équations récurrentes de la forme précédentes : yₜₒₜ = y_{loc} + y_{dis}.

Avec y_{loc} dépendant de la pression mesurée et y_{dis} dépendant du gradient de pression estimé.

Ainsi le procédé consiste à imposer une dynamique physique au système sur la seule connaissance de la mesure de l'état physique du système (pression, et/ou gradient de pression au voisinage de la membrane du haut-parleur).

Le procédé ne nécessite donc pas de recourir à un modèle théorique de comportement des composants technologiques (par exemple le haut-parleur).

Selon d'autres caractéristiques encore, l'unité de commande est un microcontrôleur, de préférence de type ARM. Ce type de microcontrôleur relève d'une architecture externe de type RISC 32 bits (ARMv1 à ARMv7) et 64 bits (ARMv8)1 développées par ARM Ltd depuis 1983 et introduites à partir de 1990 par Acorn Computers.

Selon d'autres caractéristiques encore, la loi de commande est définie à une fréquence comprise entre 25 et 150 kHz.

L'invention a également pour objet un dispositif de contrôle de la propagation des ondes acoustiques au voisinage d'une paroi selon la revendication 8, caractérisé en ce qu'il comprend un nombre Nc de cellules constituées principalement d'un haut-parleur, d'un ensemble de Nm microphones reliés audit haut-parleur, d'une unité de commande, et d'une alimentation, lesdits microphones et haut-parleur étant prévus pour être pilotés par ladite unité de commande, une fraction des ondes acoustiques absorbée par la membrane du haut-parleur étant convertie en énergie électrique pour alimenter l'ensemble Nc des cellules, chaque microphone de chaque cellule étant apte à mesurer la pression acoustique des ondes acoustiques, chaque mesure étant restituée à l'unité de commande de la cellule, l'unité de commande étant apte à estimer la pression acoustique et/ou ses dérivées spatiales tangentielles au niveau du haut-parleur, et apte à appliquer la loi de commande qui fixe l'intensité du signal électrique qui doit être envoyé au haut-parleur de manière à obtenir une impédance acoustique généralisée déterminée Zdet pour le haut-parleur, le dispositif comportant en outre un dispositif maître pour piloter l'ensemble des unités de commande suivant une boucle comportant les étapes suivantes : BEGIN : début A1 : chargement d'un modèle acoustique générique A2 : attribution d'une loi de commande à au moins une des cellules A3: calcul des paramètres associés à la loi de commande A4 : application de la loi de commande à la cellule A5 : génération d'un signal calibré (bruit blanc ou sinus balayé par exemple) A6 : acquisition du signal par les microphones A7 : calcul de la perte par insertion (ou *IL* = *Insertion Loss*) A8 : comparaison de la perte par insertion (ou *IL = Insertion Loss)* avec une valeur de perte par insertion prédéterminée IL0 correspondant à l'obtention de l'impédance acoustique généralisée souhaitée Z_{det} A9 : retour en A3 pour adapter les paramètres de la loi de commande pour minimiser l'erreur sur l'impédance mesurée, dans le cas où IL < IL0.

Des caractéristiques optionnelles de l'invention, complémentaires ou de substitution sont énoncées ci-après

Selon certaines caractéristiques, chaque cellule du dispositif comporte entre 3 et 5 microphones, préférentiellement 4.

De même l'alimentation du dispositif est nappée à travers tous les éléments. L'invention porte plus précisément sur le caractère distribué et modulable du système distribué.

Le caractère distribué des microphones permet de reconstruire des dérivées spatiales et de mesurer un champ de pression en temps réel.

Le caractère distribué des actionneurs permet d'avoir une loi de commande variable dans l'espace.

Le caractère distribué des unités de commande permet d'avoir un niveau de robustesse élevé (le système peut fonctionner en mode dégradé, même avec plusieurs éléments dysfonctionnant).

Toutes les unités de commande sont autonomes, mais peuvent être reconfigurées en temps réel par un dispositif maître qui permet l'auto-apprentissage pour s'adapter à de nouvelles conditions ambiantes.

Enfin, l'assemblage peut être monté directement sur la paroi ou sous forme d'emboîtement sur un treillis support, ce qui permet une modularité afin de s'adapter à diverses géométries.

L'invention a également pour objet un panneau acoustique revêtu d'un ensemble Nc de cellules constituées principalement d'un haut-parleur, d'un ensemble de Nm microphones reliés audit haut-parleur, et une unité de commande, lesdits microphones et haut-parleur étant prévus pour être pilotés par ladite unité de commande, une fraction des ondes acoustiques absorbée par la membrane du haut-parleur étant convertie en énergie électrique pour alimenter l'ensemble Nc des cellules, l'impédance acoustique généralisée de chaque haut-parleur étant assujettie à une loi de commande, de manière à définir localement à la surface dudit panneau un comportement absorbant ou réfléchissant, le panneau étant en outre connecté à un dispositif maître pour piloter l'ensemble des unités de commande suivant une boucle telle que celle détaillée ci-avant.

D'autres avantages et particularités de l'invention apparaîtront à la lecture de la description détaillée de mises en œuvre et de modes de réalisation nullement limitatifs, et des dessins annexés suivants :
[Fig.1] Cette figure représente une vue schématique d'un dispositif de contrôle acoustique selon l'invention.
[Fig.2] Cette figure représente un détail d'une cellule acoustique selon l'invention.

Les modes de réalisation décrits ci-après étant nullement limitatifs, on pourra notamment considérer des variantes de l'invention ne comprenant qu'une sélection de caractéristiques décrites, isolées des autres caractéristiques décrites (même si cette sélection est isolée au sein d'une phrase comprenant ces autres caractéristiques), si cette sélection de caractéristiques est suffisante pour conférer un avantage technique ou pour différencier l'invention par rapport à l'état de la technique antérieure. Cette sélection comprend au moins une caractéristique, de préférence fonctionnelle sans détails structurels, ou avec seulement une partie des détails structurels si cette partie uniquement est suffisante pour conférer un avantage technique ou pour différencier l'invention par rapport à l'état de la technique antérieure.

Le dispositif selon l'invention vise à transformer un transducteur électroacoustique en un résonateur électroacoustique polyvalent permettant d'absorber l'énergie sonore dans un espace ou bien de contenir cette énergie entre deux espaces adjacents sans utiliser de capteurs afin d'atteindre la réduction de bruit souhaitée.

L'innovation technologique comprend notamment une modification de la dynamique interne du transducteur électroacoustique par l'intermédiaire d'une impédance électrique de charge connectée à ses bornes, adaptée au transducteur électroacoustique utilisé ainsi qu'aux conditions de rayonnement acoustique et aux performances acoustiques souhaitées.

Le rôle de cette impédance est d'ajuster les pertes, et de compenser les parties réactives du transducteur, en vue de lui permettre de présenter des performances répondant à des exigences acoustiques.

L'impédance acoustique présentée par la membrane du transducteur électroacoustique au champ sonore environnant peut ainsi être rendue transparente, absorbante ou isolante aux ondes sonores incidentes, selon la fonction de transfert réalisée par l'impédance électrique de charge.

L'impédance électrique synthétisée constitue le lien fonctionnel entre la tension induite par le transducteur électroacoustique soumis à un champ de pression exogène et le courant nécessaire pour absorber ou contenir l'énergie sonore incidente.

L'objet de l'invention porte entre autre sur un système électroacoustique régulé en boucle fermée et en permanence selon un auto-ajustement dont les lois de commande s'appuient sur une connaissance préalable du modèle interne, c'est-à-dire des mécanismes de transduction et des mécanismes dissipatifs et réactifs inhérents au transducteur monté sur une enceinte ou un baffle.

Pour ce qui est du principe de fonctionnement, une partie mobile du haut-parleur (par exemple la membrane, le cache-poussière et la bobine) est mise en mouvement lorsqu'elle est soumise à un champ de pression acoustique exogène, oscille d'avant en arrière selon l'axe de symétrie du transducteur, et ramenée à une position d'équilibre sous l'action d'un spider et de suspensions périphériques. Le mouvement de la bobine, elle-même plongée dans un champ magnétique généré par un aimant permanent, crée une force électromotrice, traduite par une tension induite aux bornes électriques du transducteur.

Cette tension induite est à l'image de la perturbation acoustique à l'origine du mouvement de la partie mobile, mais dépend aussi de la dynamique interne du système haut-parleur et des conditions de rayonnement acoustique (enceinte, position dans une salle, etc.). Elle constitue l'entrée du régulateur dont le rôle est de renvoyer un courant électrique de compensation calculé pour opposer une force mécanique à la membrane adaptée à l'effet acoustique souhaité : absorption sonore dans un espace ou isolation phonique entre deux espaces adjacents.

Le contrôle de l'impédance acoustique généralisée, c'est à dire de la dynamique du rapport entre la pression, le gradient de pression et la vitesse au niveau de la surface contrôlée, a pour conséquence une réduction significative de l'énergie transmise le long de la surface traitée.

Ce contrôle est réalisé par une distribution de hauts parleurs, qui agissent sur le champ de vitesse, ainsi que par une distribution de microphones qui permettent la mesure du champ de pression acoustique et son gradient.

Il est donc nécessaire de pouvoir imposer le courant électrique circulant dans la bobine des haut-parleurs, la valeur de l'intensité étant préférablement calculée par un filtre à réponse impulsionnelle infinie (IIR), en fonction de la pression acoustique mesurée et de son gradient.

Le dispositif développé permet de contrôler simultanément N cellules actives de hauts parleurs.

L'architecture du dispositif permet en outre de modifier en temps réel la dynamique de chaque filtre implémenté.

La programmation de l'impédance acoustique généralisée imposée localement sur la surface active apposée sur la paroi permet ainsi une mise en œuvre aisée de différentes stratégies de contrôle.

Imposer une impédance acoustique généralisée sur une paroi revient à imposer la dynamique entre la pression acoustique, le gradient de la pression acoustique et la vitesse de l'air au niveau de cette paroi.

Le développement d'un tel procédé et d'un tel dispositif de contrôle permet alors de réaliser une boucle de régulation ayant comme entrée les signaux des microphones et pour sortie la consigne du courant devant être imposé dans la bobine du haut-parleur.

La bande passante d'intérêt s'étend de 20 à 20000 Hertz, et en particulier dans le cadre d'applications de génie civil de 20 à 1500 Hertz.

Afin de garantir un encombrement réduit et de permettre un contrôle efficace dans la bande fréquence visée, la paroi peut être subdivisée en zones de contrôle local de cinq centimètres de côté.

Tel que représenté en figures 1 et 2, le dispositif est constitué de Nc = 12 cellules 1 identiques et autonomes composées d'un haut-parleur 11, de Nm microphones 10, d'une carte électronique de conditionnement des signaux, d'une carte de calcul numérique et d'une alimentation électrique, l'ensemble représentant l'unité de commande 12.

Chaque cellule comporte entre 3 et 5 microphones 10, préférentiellement 4.

Chaque haut-parleur 11 est commandé par l'alimentation électrique pilotée par une carte de calcul numérique développée spécifiquement. Les quatre microphones 10 de chaque cellule 1 permettent d'estimer la pression moyenne au centre de la membrane de chaque haut-parleur. La différence de pression entre la frontière droite et gauche de la cellule permet d'évaluer le gradient de pression spatial suivant l'axe de propagation des ondes dans le conduit.

En termes de fonctionnement et en relation avec la figure 2, le dispositif capte la pression acoustique au moyen de microphones 10.

Après conditionnement dans une unité de traitement 13, les signaux sont numérisés par un convertisseur analogique numérique (ADC).

La pression moyenne au centre de la membrane et/ou la dérivée spatiale de la pression au niveau de la membrane est estimée à partir de la mesure des microphones. La loi de commande est alors calculée par l'unité de calcul 12.

La consigne en courant issue du calcul précédent est générée par un convertisseur numérique analogique (DAC).

Enfin, une source de courant pilote le courant circulant dans le Haut-Parleur 11.

De façon plus détaillée, le procédé de contrôle selon l'invention comporte les étapes suivantes :
- une étape dans laquelle on appose sur la paroi un nombre Nc de cellules 1 constituées principalement d'un haut-parleur 11 relié à un ensemble de Nm microphones 10, lesdits microphones et haut-parleur étant prévus pour être pilotés par une unité de commande 12,
- une étape dans laquelle chaque microphone 10 de chaque cellule 1 mesure la pression acoustique des ondes acoustiques, chaque mesure étant restituée à l'unité de commande 12 de la cellule,
- une étape dans laquelle l'unité de commande 12 estime la pression acoustique au niveau du haut-parleur et/ou sa dérivée spatiale, puis détermine la loi de commande qui fixe l'intensité du signal électrique qui doit être envoyé au haut-parleur 11 de manière à obtenir une impédance acoustique déterminée Z_{det} pour le haut-parleur,

Selon l'invention, l'unité de commande, dans cette étape, estime soit la pression acoustique au niveau du haut-parleur, soit sa dérivée spatiale, soit les deux.

Le fait d'utiliser les dérivées spatiales de la pression permet avantageusement de prendre en compte les taux de variations du champ de pression sur la paroi du traitement acoustique et de prendre en compte les vitesses effectives de la propagation pariétale du bruit.
- une étape dans laquelle l'unité de commande 12 envoie le signal électrique au haut-parleur 11, de sorte qu'une fraction des ondes acoustiques est absorbée par la membrane du haut-parleur, la seconde fraction restante étant réfléchie.

Dans certaines applications, le calcul des lois de commande est effectué localement à une fréquence de 50 kHz par un microcontrôleur de préférence de type ARM.

Avantageusement, la fraction des ondes acoustiques absorbée par la membrane du haut-parleur 11 est convertie en énergie électrique pour alimenter chacune des cellules.

Un dispositif maître C doté d'une carte d'interface permet de communiquer avantageusement avec l'unité de commande 12 de chaque cellule unitaire depuis une interface graphique utilisateur.

Les coefficients des équations peuvent alors être déterminés et mis à jour en temps réel, et les cellules peuvent être activées ou désactivées séparément.

Ce type d'architecture permet d'implémenter localement des lois de commande requérant des dynamiques différentes d'une cellule à l'autre.

De plus, le dispositif maître C peut piloter l'ensemble des unités de commande 12 suivant une boucle d'apprentissage.

A titre d'exemple, la boucle peut comporter une première étape « BEGIN » pour initier le processus.

Puis s'ensuit une étape A1 dans lequel on initie un modèle acoustique générique, en ce sens que tout modèle acoustique peut convenir et que dans le cas présent, il est en fait défini par l'équation [Math3].

Ensuite, on procède en A2 à l'attribution d'une loi de commande pour au moins une des cellules.

En A3, on calcule les paramètres associés aux lois de commandes.

En A4, on procède à l'application de la loi de commande à la cellule.

Afin de vérifier la pertinence du dispositif constitué de l'ensemble des cellules en matière d'impédance généralisée, en A5, on génère un signal de référence. Ce signal de référence est en fait un "bruit" initié par le haut-parleur ou par un organe extérieur qui est recueilli lors de l'étape A6 par les microphones pour initier la boucle de contrôle.

L'étape A6 permet aux microphones de recueillir le signal.

Il faut ensuite calculer en A7 la perte par insertion (ou *IL = Insertion Loss).*

Nous rappelons que la perte par insertion est une grandeur physique usuelle et connue qui correspond à la réduction du niveau de puissance acoustique, causée par l'insertion d'un dispositif de contrôle acoustique dans un conduit à la place d'une section de conduit à parois rigides.

En A8, on compare la perte par insertion (ou *IL = Insertion Loss)* avec une valeur de perte par insertion prédéterminée IL0, pour vérifier si la perte par insertion est supérieure à la valeur minimum IL0 correspondant à l'impédance généralisée souhaitée Z_{det}.

En A9, le dispositif maître C reboucle en A3 pour adapter les paramètres de la loi de commande pour minimiser l'erreur sur l'impédance mesurée, dans le cas où IL < IL0.

Sinon, la boucle s'achève avec la commande END.

Ainsi, dans le cas où la perte par insertion IL est inférieure à une valeur minimum, le dispositif maître C relance la boucle afin d'affiner les lois de commande.

Ce processus est réitéré jusqu'à obtenir l'impédance généralisée souhaitée Z_{det}.

Il est possible de calibrer chacune des cellules en même temps, tout comme il est possible de calibrer les cellules de manière itérative, c'est-à-dire l'une après l'autre.

Les lois de commandes implémentées sont des filtres à réponse impulsionnelle infinie (IIR).

La sortie du filtre dépend à la fois de l'état des entrées (pression et gradient de pression) et sorties (consigne en courant) à l'instant t et aux instants précédents en fonction de l'ordre du filtre.

Le calcul de la dynamique du dispositif est effectué par un microcontrôleur. Ce calcul a lieu en temps discret, toutes les périodes d'échantillonnage, sous la forme d'une équation récurrente.

Il est donc nécessaire d'établir cette équation récurrente à partir de l'expression de la fonction de transfert représentant la dynamique ciblée.

On utilise la relation d'équivalence suivante d/dt = jω = p qui permet de passer de la représentation temporelle à la représentation fréquentielle harmonique et de Laplace.

La loi de commande peut donc être définie comme suit :

On exprime la dynamique souhaitée de l'intensité du courant (i) par rapport à la pression acoustique (p) et son gradient (grad(p)), sous la forme d'une somme de filtres à réponse impulsionnelle infinie (IIR: *Infinite Impulse Response* en anglais) dont la dynamique est matérialisée par deux fonctions de transfert H_{loc} et H_{dis} :

Avec H_{loc} et H_{dis} qui s'écrivent en temps discret comme une fraction de polynômes en z : $H \left(z\right) = \frac{{a}_{0} + {a}_{1} {z}^{- 1} + … + {a}_{n} {z}^{- n}}{{b}_{0} + {b}_{1} {z}^{- 1} + … + {b}_{m} {z}^{- m}}$

Avec (aᵢ, bᵢ) les coefficients réels de l'équation et (m, n) des entiers correspondant à l'ordre du filtre.

La propriété selon laquelle z⁻¹ est un retard pur d'une période d'échantillonnage donne l'équation récurrente de contrôle entre une sortie à l'instant k (yₖ) est une entrée à l'instant k (xₖ) : ${y}_{k} = \frac{1}{{a}_{0}} \left[{\sum }_{i = 1}^{m} {b}_{i} . {x}_{k - i}-{\sum }_{j = 1}^{n} {a}_{j} . {y}_{k - j}\right]$

Le signal de pilotage du courant dans la bobine du haut-parleur dépendant de la pression et de son gradient, l'équation de contrôle complète s'écrit comme la somme de deux équations récurrentes de la forme précédentes : yₜₒₜ = y_{loc} + y_{dis}.

Avec y_{loc} dépendant de la pression mesurée et y_{dis} dépendant du gradient de pression estimé.

Les hauts parleurs sont contrôlés par une source de courant à base d'amplificateurs opérationnels de 150mA. La forme retenue est une source de Howland améliorée, stable dans le cas des charges inductives tels que les hauts parleurs.

Ainsi, chaque microphone (10) de chaque cellule (1) mesure la pression acoustique des ondes acoustiques. De ce fait, on retrouve cette mesure de pression et le gradient de cette mesure de pression dans l'équation yₜₒₜ = y_{loc} + y_{dis},
avec y_{loc} dépendant de la pression mesurée et y_{dis} dépendant du gradient de pression estimé.

y_{loc} correspond usuellement à la valeur locale du courant en sortie tandis que y_{dis} correspond à la valeur distribuée du courant en sortie.

De même, x_{loc} correspond usuellement à la valeur locale du courant en entrée tandis que x_{dis} correspond à la valeur distribuée du courant en entrée.

Le gradient de pression est la quantité utilisée en mécanique pour représenter la variation de la pression dans un fluide (ici de l'air).

Les équations [Math 2] et [Math 3] sont des équations qui sont des définitions génériques classiques de techniques de filtrage qui permettent d'exprimer avec l'équation [Math 1] la dynamique souhaitée de l'intensité du courant (i) par rapport à la pression acoustique (p) et son gradient (grad(p)), sous la forme d'une somme de filtres à réponse impulsionnelle infinie.

Ainsi, le procédé et le dispositif de contrôle électroacoustique permettent l'implémentation d'une loi de contrôle distribué basée sur une équation d'advection visant l'atténuation des ondes acoustiques rasantes dans un tube.

Ainsi, selon un processus itératif et pour chaque cellule, on adapte les paramètres de la loi de commande tant que la valeur de la perte par insertion est inférieure à un seuil prédéterminé, puis quand le seuil est atteint, on procède à l'étape c) de la revendication 1, qui applique la loi de commande adéquate (définie par l'adaptation des paramètres) dans le but d'obtenir l'impédance acoustique généralisée déterminée (c'est à dire ciblée) Zdet pour le haut-parleur.

Les avantages de l'invention sont les suivants :
- le dispositif peut être programmé et la direction privilégiée du traitement peut être modifiée,
- le dispositif peut être programmé en mode « auto-apprentissage » de manière à définir localement et en temps réel le comportement acoustique optimal,
- le dispositif est modulable et peut adopter plusieurs géométries,
- le dispositif permet la synthèse d'une diode acoustique (propagation non réciproque des ondes) et potentiellement son extension 2D,
- le dispositif permet la mesure des champs de pression pariétaux en temps réel et offre donc une capacité d'analyse des sources,
- le dispositif est plus robuste que les approches de contrôle classiques du fait du caractère distribué des unités de commande,
- le dispositif est plus performant que d'autres systèmes actifs, en termes d'efficacité pure et de consommation énergétique.

A noter, les différentes caractéristiques, formes, variantes et modes de réalisation de l'invention peuvent être associés les uns avec les autres, selon diverses combinaisons dans la mesure où ils ne sont pas incompatibles ou exclusifs les uns des autres.

Bien entendu, selon un processus itératif et pour chaque cellule, on pourrait aussi adapter les paramètres de la loi de commande tant que la valeur d'une grandeur physique de référence, autre que la perte par insertion (par exemple la perte par transmission, un coefficient d'absorption ou une impédance cible), est suffisamment proche d'une valeur prédéterminée.

## Revendications

1. Procédé de contrôle de la propagation d'ondes acoustiques au voisinage d'une paroi (2), le procédé comprenant :
- une étape a) dans laquelle on appose sur la paroi un nombre Nc de cellules (1), Nc > 1, comportant chacune un ensemble de Nm microphones (10), une unité de commande (12), une alimentation en énergie, un haut-parleur (11) relié audit ensemble de Nm microphones (10), lesdits microphones et haut-parleur étant prévus pour être pilotés par ladite unité de commande (12),
- une étape b) dans laquelle chaque microphone (10) de chaque cellule (1) mesure la pression acoustique des ondes acoustiques, chaque mesure étant restituée à l'unité de commande (12) de ladite cellule,
- une étape c) dans laquelle l'unité de commande (12) de ladite cellule estime la pression acoustique et/ou ses dérivées spatiales tangentielles au niveau du haut-parleur de ladite cellule, puis applique la loi de commande qui fixe l'intensité du signal électrique qui doit être envoyé audit haut-parleur (11) de manière à obtenir une impédance acoustique généralisée déterminée Z_{det} pour ledit haut-parleur,
- une étape d) dans laquelle l'unité de commande (12) de ladite cellule envoie le signal électrique au haut-parleur (11), de sorte qu'une fraction des ondes acoustiques est absorbée par la membrane du haut-parleur (11), un dispositif maître (C) pilotant l'ensemble des unités de commande (12) suivant une boucle d'apprentissage, de manière à ajuster l'impédance acoustique généralisée déterminée Z_{det} pour chaque cellule.

2. Procédé de contrôle de la propagation d'ondes acoustiques selon la revendication 1, **caractérisé en ce que** la boucle comporte les étapes suivantes :
BEGIN : début
A1 : chargement d'un modèle acoustique générique
A2 : attribution d'une loi de commande à au moins une des cellules
A3 : calcul des paramètres associés à la loi de commande
A4 : application de la loi de commande à la cellule
A5 : génération d'un signal de référence
A6 : acquisition du signal par les microphones
A7 : calcul de la perte par insertion dénotée *IL* pour *Insertion Loss* en anglais
A8 : comparaison de la perte par insertion calculée dénotée *IL* pour *Insertion Loss* en anglais avec une valeur de perte par insertion prédéterminée IL0 correspondant à l'obtention de l'impédance acoustique généralisée déterminée Zdet
A9 : retour en A3 pour adapter les paramètres de la loi de commande pour minimiser l'erreur sur l'impédance mesurée, dans le cas où IL est inférieur à IL0, sinon fin du processus avec END.

3. Procédé de contrôle de la propagation d'ondes acoustiques selon l'une quelconque des revendications précédentes, **caractérisé en ce que** chaque cellule comporte entre 3 et 5 microphones (10), préférentiellement 4.

4. Procédé de contrôle de la propagation d'ondes acoustiques selon l'une quelconque des revendications précédentes, **caractérisé en ce que** la fraction des ondes acoustiques absorbée par la membrane du haut-parleur (11) est convertie en énergie électrique dédiée à l'alimentation de chacune des cellules.

5. Procédé de contrôle de la propagation d'ondes acoustiques selon l'une quelconque des revendications précédentes, **caractérisé en ce que** l'impédance acoustique généralisée Z_{det} est modifiée au moyen de la loi de commande qui fixe l'intensité du signal électrique qui doit être envoyé au haut-parleur (11) définie comme suit :
- On exprime la dynamique souhaitée de l'intensité du courant (i) par rapport à la pression acoustique (p) et son gradient (grad(p)), sous la forme d'une somme de filtres à réponse impulsionnelle infinie dénotée IIR pour *Infinite Impulse Response* en anglais dont la dynamique est matérialisée par deux fonctions de transfert H_{loc} et H_{dis} .

6. Procédé de contrôle de la propagation d'ondes acoustiques selon l'une quelconque des revendications précédentes, **caractérisé en ce que** l'unité de commande (12) est un microcontrôleur, préférentiellement de type ARM.

7. Procédé de contrôle de la propagation d'ondes acoustiques selon l'une quelconque des revendications précédentes, **caractérisé en ce que** la loi de commande est définie à une fréquence comprise entre 50 et 150 kHz.

8. Dispositif de contrôle de la propagation d'ondes acoustiques au voisinage d'une paroi (2), **caractérisé en ce qu'**il comprend un ensemble Nc de cellules (1) Nc > 1, comportant chacune un haut-parleur (11), un ensemble de Nm microphones (10) reliés audit haut-parleur, une unité de commande (12) et une alimentation, lesdits microphones et haut-parleur étant prévus pour être pilotés par ladite unité de commande, une fraction des ondes acoustiques absorbée par la membrane du haut-parleur (11) étant convertie en énergie électrique pour alimenter l'ensemble Nc des cellules, chaque microphone de chaque cellule étant apte à mesurer la pression acoustique des ondes acoustiques, chaque mesure étant restituée à l'unité de commande de la cellule, l'unité de commande étant apte à estimer la pression acoustique et/ou ses dérivées spatiales tangentielles au niveau du haut-parleur, et apte à appliquer la loi de commande qui fixe l'intensité du signal électrique qui doit être envoyé au haut-parleur de manière à obtenir une impédance acoustique généralisée déterminée Zdet pour le haut-parleur, le dispositif comportant en outre un dispositif maître (C) pour piloter l'ensemble des unités de commande (12) suivant une boucle comportant les étapes suivantes :
BEGIN : début
A1 : chargement d'un modèle acoustique générique
A2 : attribution d'une loi de commande à au moins une des cellules
A3 : calcul des paramètres associés à la loi de commande
A4 : application de la loi de commande à la cellule
A5 : génération d'un signal de référence
A6 : acquisition du signal par les microphones
A7 : calcul de la perte par insertion dénotée *IL* pour *Insertion Loss* en anglais
A8 : comparaison de la perte par insertion dénotée *IL* pour *Insertion Loss* en anglais avec une valeur de perte par insertion prédéterminée IL0 correspondant à l'obtention de l'impédance acoustique généralisée souhaitée Zdet
A9 : retour en A3 pour adapter les paramètres de la loi de commande pour minimiser l'erreur sur l'impédance mesurée, dans le cas où IL est inférieur à IL0.

9. Dispositif de contrôle de la propagation d'ondes acoustiques au voisinage d'une paroi (2), selon la revendication 8, caractérisé en ce chaque cellule comporte entre 3 et 5 microphones (10), préférentiellement 4.

10. Panneau acoustique intégrant un dispositif conforme à l'une des revendications 8 à 9, et plus particulièrement revêtu d'un ensemble Nc de cellules (1), Nc > 1, comprenant chacune un haut-parleur (11), un ensemble de Nm microphones (10) reliés audit haut-parleur, et une unité de commande (12), lesdits microphones et haut-parleur étant prévus pour être pilotés par ladite unité de commande, une fraction des ondes acoustiques absorbée par la membrane du haut-parleur (11) étant convertie en énergie électrique pour alimenter l'ensemble Nc des cellules, l'impédance acoustique généralisée de chaque haut-parleur (11) étant assujettie à une loi de commande, de manière à définir localement à la surface dudit panneau le comportement absorbant ou réfléchissant, le panneau étant connecté à un dispositif maître (C) pour piloter l'ensemble des unités de commande.

## Patentansprüche

1. Verfahren zur Steuerung der Ausbreitung von Schallwellen in der Nähe einer Wand (2), wobei das Verfahren umfasst:
- einen Schritt a), wobei an der Wand eine Anzahl Nc von Zellen (1), Nc > 1, angebracht wird, die jeweils eine Anordnung von Nm Mikrofonen (10), eine Steuereinheit (12), eine Stromversorgung und einen mit der Anordnung von Nm Mikrofonen (10) verbundenen Lautsprecher (11) aufweisen, wobei die Mikrofone und der Lautsprecher vorgesehen sind, um von der Steuereinheit (12) gesteuert zu werden,
- einen Schritt b), wobei jedes Mikrofon (10) jeder Zelle (1) den Schalldruck der Schallwellen misst, wobei jede Messung an die Steuereinheit (12) der Zelle zurückgegeben wird,
- einen Schritt c), wobei die Steuereinheit (12) der Zelle den Schalldruck und/oder dessen tangentiale räumliche Ableitungen am Lautsprecher der Zelle schätzt, und anschließend das Steuerungsgesetz anwendet, das die Intensität des elektrischen Signals festlegt, das an den Lautsprecher (11) gesendet werden muss, sodass eine bestimmte generalisierte akustische Impedanz Z_{det} für den Lautsprecher erhalten wird,
- einen Schritt d), wobei die Steuereinheit (12) der Zelle das elektrische Signal an den Lautsprecher (11) sendet, so dass ein Teil der Schallwellen von der Membran des Lautsprechers (11) absorbiert wird, wobei eine Mastervorrichtung (C) alle Steuereinheiten (12) gemäß einer Lernschleife steuert, sodass die bestimmte generalisierte akustische Impedanz Z_{det} für jede Zelle angepasst wird.

2. Verfahren zur Steuerung der Ausbreitung von Schallwellen nach Anspruch 1, **dadurch gekennzeichnet, dass** die Schleife die folgenden Schritte aufweist:
BEGIN: Beginn
A1: Laden eines generischen Schallmodells
A2: Zuweisen eines Steuerungsgesetzes an mindestens eine der Zellen
A3: Berechnen der mit dem Steuerungsgesetz verbundenen Parameter
A4: Anwenden des Steuerungsgesetzes auf die Zelle
A5: Generieren eines Referenzsignals
A6: Signalaufnahme durch die Mikrofone
A7: Berechnen der Einfügungsdämpfung, bezeichnet als *IL* für *Insertion Loss* im Englischen
A8: Vergleich der berechneten Einfügungsdämpfung, bezeichnet als *IL* für *Insertion Loss* im Englischen, mit einem vorbestimmten Einfügungsdämpfungswert IL0, der der Erreichung der bestimmten generalisierten akustischen Impedanz Z_{det} entspricht
A9: Rückkehr zu A3, um die Parameter des Steuerungsgesetzes anzupassen, um den Fehler bei der gemessenen Impedanz zu minimieren, falls IL kleiner als IL0 ist, andernfalls Ende des Prozesses mit END.

3. Verfahren zur Steuerung der Ausbreitung von Schallwellen nach einem der vorstehenden Ansprüche, **dadurch gekennzeichnet, dass** jede Zelle zwischen 3 und 5, vorzugsweise 4, Mikrofone (10) aufweist.

4. Verfahren zur Steuerung der Ausbreitung von Schallwellen nach einem der vorstehenden Ansprüche, **dadurch gekennzeichnet, dass** der von der Membran des Lautsprechers (11) absorbierte Anteil der Schallwellen in elektrische Energie umgewandelt wird, die der Versorgung jeder der Zellen dient.

5. Verfahren zur Steuerung der Ausbreitung von Schallwellen nach einem der vorstehenden Ansprüche, **dadurch gekennzeichnet, dass** die generalisierte akustische Impedanz Z_{det} mittels des Steuerungsgesetzes geändert wird, das die Intensität des an den Lautsprecher (11) zu sendenden elektrischen Signals festlegt, definiert wie folgt:
- Die gewünschte Dynamik der Stromintensität (i) relativ zu dem Schalldruck (p) und dessen Gradienten (grad(p)) wird in Form einer Summe von Filtern mit unendlicher Impulsantwort ausgedrückt, die als IIR für *Infinite Impulse Response* im Englischen bezeichnet werden, wobei die Dynamik durch zwei Übertragungsfunktionen H_{loc} und H_{dis} verwirklicht wird.

6. Verfahren zur Steuerung der Ausbreitung von Schallwellen nach einem der vorstehenden Ansprüche, **dadurch gekennzeichnet, dass** die Steuereinheit (12) ein Mikrocontroller, vorzugsweise vom Typ ARM, ist.

7. Verfahren zur Steuerung der Ausbreitung von Schallwellen nach einem der vorstehenden Ansprüche, **dadurch gekennzeichnet, dass** das Steuerungsgesetz bei einer Frequenz zwischen 50 und 150 kHz definiert ist.

8. Vorrichtung zur Steuerung der Ausbreitung von Schallwellen in der Nähe einer Wand (2), **dadurch gekennzeichnet, dass** sie eine Anordnung Nc von Zellen (1) Nc > 1 umfasst, die jeweils einen Lautsprecher (11), eine Anordnung von Nm Mikrofonen (10), die mit dem Lautsprecher verbunden sind, eine Steuereinheit (12) und eine Stromversorgung aufweisen, wobei die Mikrofone und der Lautsprecher vorgesehen sind, um von der Steuereinheit gesteuert zu werden, wobei ein Teil der von der Membran des Lautsprechers (11) absorbierten Schallwellen in elektrische Energie umgewandelt wird, um die Anordnung Nc der Zellen mit Strom zu versorgen, wobei jedes Mikrofon jeder Zelle geeignet ist, den Schalldruck der Schallwellen zu messen, wobei jede Messung an die Steuereinheit der Zelle zurückgegeben wird, wobei die Steuereinheit geeignet ist, den Schalldruck und/oder seine tangentialen räumlichen Ableitungen am Lautsprecher zu schätzen, und geeignet ist, das Steuerungsgesetz anzuwenden, das die Intensität des elektrischen Signals festlegt, das an den Lautsprecher gesendet werden muss, um eine bestimmte generalisierte akustische Impedanz Z_{det} für den Lautsprecher zu erhalten, wobei die Vorrichtung ferner eine Mastervorrichtung (C) aufweist, um die Anordnung von Steuereinheiten (12) gemäß einer Schleife mit den folgenden Schritten zu steuern:
BEGIN: Beginn
A1: Laden eines generischen Schallmodells
A2: Zuweisen eines Steuerungsgesetzes an mindestens eine der Zellen
A3: Berechnen der mit dem Steuerungsgesetz verbundenen Parameter
A4: Anwenden des Steuerungsgesetzes auf die Zelle
A5: Generieren eines Referenzsignals
A6: Signalaufnahme durch die Mikrofone
A7: Berechnen der Einfügungsdämpfung, bezeichnet als *IL* für *Insertion Loss* im Englischen
A8: Vergleich der Einfügungsdämpfung, bezeichnet als *IL* für *Insertion Loss* im Englischen, mit einem vorbestimmten Einfügungsdämpfungswert IL0, der dem Erreichen der gewünschten generalisierten akustischen Impedanz Z_{det} entspricht
A9: Rückkehr zu A3, um die Parameter des Steuerungsgesetzes anzupassen, um den Fehler bei der gemessenen Impedanz zu minimieren, falls IL kleiner als IL0 ist.

9. Vorrichtung zur Steuerung der Ausbreitung von Schallwellen in der Nähe einer Wand (2) nach Anspruch 8, **dadurch gekennzeichnet, dass** jede Zelle zwischen 3 und 5, vorzugsweise 4, Mikrofone (10) aufweist.

10. Akustikplatte, die eine Vorrichtung nach einem der Ansprüche 8 bis 9 enthält, und insbesondere mit einer Anordnung Nc von Zellen (1), Nc > 1, verkleidet ist, die jeweils einen Lautsprecher (11), eine Anordnung von Nm Mikrofonen (10), die mit dem Lautsprecher verbunden sind, und eine Steuereinheit (12) umfassen, wobei die Mikrofone und der Lautsprecher vorgesehen sind, um von der Steuereinheit gesteuert zu werden, wobei ein Teil der von der Membran des Lautsprechers (11) absorbierten Schallwellen in elektrische Energie umgewandelt wird, um die Anordnung Nc von Zellen mit Strom zu versorgen, wobei die generalisierte akustische Impedanz jedes Lautsprechers (11) einem Steuerungsgesetz unterliegt, um lokal an der Oberfläche der Platte das Absorptions- oder Reflexionsverhalten zu definieren, wobei die Platte mit einer Mastervorrichtung (C) verbunden ist, um die Anordnung der Steuereinheiten zu steuern.

## Claims

1. Method for controlling the propagation of the acoustic waves in the vicinity of a wall (2), the method comprising:
- a step a) in which a number Nc of cells (1), Nc>1, each comprising a set of Nm microphones (10), a control unit (12), a power supply, a speaker (11) linked to said set of Nm microphones (10) is affixed on the wall, said microphones and speaker being provided to be driven by said control unit (12),
- a step b) in which each microphone (10) of each cell (1) measures the acoustic pressure of the acoustic waves. each measurement being returned to said cell control unit (12),
- a step c) in which the control unit (12) of said cell estimates the acoustic pressure and/or its tangential spatial derivatives at the level of the speaker of said cell, then applies the control law that sets the amperage of the electrical signal that must be sent to said speaker (11) so as to obtain a determined generalized acoustic impedance Z_{det} for said speaker,
- a step d) in which the control unit (12) of said cell sends the electrical signal to the speaker (11), so that a fraction of the acoustic waves is absorbed by the membrane of the speaker (11), a main control device (C) driving all of the control units (12), using a learning loop so as to adjust the determined generalized acoustic impedance Z_{det} for each cell.

2. Method for controlling the propagation of acoustic waves according to claim 1, **characterized in that** the loop includes the following steps:
BEGIN: start
A1: loading a generic acoustic model
A2: assigning a control law to at least one of the cells
A3: calculating the parameters associated with the control law
A4: applying the control law to the cell
A5: generating a reference signal
A6: acquiring the signal by the microphones
A7: calculating the insertion loss denoted *IL*
A8: comparing the calculated insertion loss denoted *IL* with a predetermined insertion loss value IL0 corresponding to obtaining the determined generalized acoustic impedance Z_{det}
A9: return to A3 for adaptation of the parameters of the control law in order to minimize the error on the measured impedance, in the event that IL is less than IL0, otherwise, the process finishes with END.

3. Method for controlling the propagation of acoustic waves according to any one of the preceding claims, **characterized in that** each cell includes between 3 and 5 microphones (10), preferably 4.

4. Method for controlling the propagation of acoustic waves according to any one of the preceding claims, **characterized in that** the fraction of the acoustic waves absorbed by the membrane of the speaker (11) is converted into electrical energy dedicated to supplying each of the cells.

5. Method for controlling the propagation of acoustic waves according to any one of the preceding claims, **characterized in that** the generalized acoustic impedance Z_{det} is modified by means of the control law that sets the amperage of the electric current that must be sent to the speaker, defined as follows:
The desired dynamics of the current amperage (i) is expressed with respect to the acoustic pressure (p) and its gradient (grad(p)), in the form of a summation of infinite impulse response filters denoted IIR, the dynamics of which is materialized by two transfer functions H_{loc} and H_{dis}.

6. Method for controlling the propagation of acoustic waves according to any one of the preceding claims, **characterized in that** the control unit (12) is a microcontroller, preferably of the ARM type.

7. Method for controlling the propagation of acoustic waves according to any one of the preceding claims, **characterized in that** the control law is defined at a frequency comprised between 50 and 150 kHz.

8. Device for controlling the propagation of acoustic waves in the vicinity of a wall (2), **characterized in that** it comprises a set Nc of cells (1), Nc>1, each comprising a speaker (11), a set of Nm microphones (10) linked to said speaker, a control unit (12), and a power supply, said microphones and speaker being provided to be driven by said control unit, a fraction of the acoustic waves absorbed by the membrane of the speaker (11) being converted into electrical energy to supply the set Nc of cells, each microphone of each cell being capable of measuring the acoustic pressure of the acoustic waves, each measurement being returned to the cell control unit, the control unit being capable of estimating the acoustic pressure and/or its tangential spatial derivatives at the level of the speaker, and capable of applying the control law that sets the amperage of the electrical signal that must be sent to the speaker so as to obtain a determined generalized acoustic impedance Z_{det} for the speaker, the device also including a main control device (C) for driving the set of control units (12) in a loop including the following steps:
BEGIN: start
A1: loading a generic acoustic model
A2: assigning a control law to at least one of the cells
A3: calculating the parameters associated with the control law
A4: applying the control law to the cell
A5: generating a reference signal
A6: acquiring the signal by the microphones
A7: calculating the insertion loss denoted *IL*
A8: comparing the insertion loss denoted *IL* with a predetermined insertion loss value IL0 corresponding to obtaining the desired generalized acoustic impedance Zdet
A9: return to A3 for adaptation of the parameters of the control law in order to minimize the error on the measured impedance, in the event that *IL* is less than IL0.

9. Device for controlling the propagation of acoustic waves in the vicinity of a wall (2) according to claim 8, **characterized in that** each cell includes between 3 and 5 microphones (10), preferably 4.

10. Acoustic panel incorporating a device according to one of claims 8 to 9, more particularly covered with a set Nc of cells (1), Nc>1, comprising a speaker (11), a set of Nm microphones (10) linked to said speaker, and a control unit (12), said microphones and speaker being provided to be driven by said control unit, a fraction of the acoustic waves absorbed by the membrane of the speaker (11) being converted into electrical energy to supply the set Nc of cells, the generalized acoustic impedance of each speaker (11) being subject to a control law, so as to define locally to the surface of said panel the absorbing or reflecting behaviour, the panel being connected to a main control device (C) for driving the set of control units.
